# EUROPÄISCHE PATENTSCHRIFT

(11) **EP 3 003 575 B1**
(45) Veröffentlichungstag und Bekanntmachung des Hinweises auf die Patenterteilung: **05.07.2017**
(21) Anmeldenummer: 14725450.2
(22) Anmeldetag: 21.05.2014
(51) Int. Cl.: B05B 15/04, B05B 13/06, B05B 7/22

(54) **VERFAHREN ZUM BESCHICHTEN EINER TEILFLÄCHE EINES WERKSTÜCKS UND ABSCHIRMELEMENT**
METHOD FOR COATING A PARTIAL SURFACE OF A WORKPIECE AND SHIELDING ELEMENT
PROCÉDÉ DE REVÊTEMENT D'UNE SURFACE PARTIELLE D'UNE PIÈCE ET ÉLÉMENT ÉCRAN

(30) Priorität: 06.06.2013 EP 13170729
(43) Veröffentlichungstag der Anmeldung: 13.04.2016
(73) Patentinhaber: Oerlikon Metco AG, Wohlen, 5610 Wohlen (CH)
(72) Erfinder: WIPF, Jürg, CH-8413 Neftenbach (CH); PAOLOZZI, Marco, CH-5620 Bremgarten (CH)
(74) Vertreter: Intellectual Property Services GmbH
(86) Internationale Anmeldenummer: PCT/EP2014/060386
(87) Internationale Veröffentlichungsnummer: WO 2014/195130

(56) Entgegenhaltungen:
- EP-A1- 1 258 540
- EP-A1- 1 886 737
- US-A1- 2003 039 797

## Beschreibung

Die Erfindung betrifft ein Verfahren zum Beschichten einer Teilfläche eines Werkstücks mit den Merkmalen des Anspruchs 1 und ein Abschirmelement gemäss dem Oberbegriff des Anspruchs 10.

In der EP 1 258 540 A1 wird ein Verfahren zum Beschichten einer Teilfläche eines Werkstücks mit einem Beschichtungsmaterial beschrieben, wobei das Werkstück als ein Kurbelgehäuse bzw. ein Motorblock für einen Verbrennungsmotor und die genannte Teilfläche als eine Zylinder-Innenfläche eines Zylinders des Kurbelgehäuses ausgeführt sind. Um die Zylinder-Innenfläche abzugrenzen und so eine Verschmutzung des Kurbelgehäuses und der Umgebung zu verhindern, wird ein Abschirmelement in Form einer hohlzylindrischen Maske auf den Zylinder aufgesetzt. Das Abschirmelement ist dabei entweder so ausgeführt, dass zumindest ein Teil des an ihm anhaftenden Beschichtungsmaterials mechanisch entfernt werden kann oder es weist einen entfernbaren und damit austauschbaren Einsatz auf.

In der DE 103 21 700 A1 wird ein Verfahren zum Beschichten in Form von Lackieren einer Teilfläche eines Werkstücks mit einem Beschichtungsmaterial in Form von Lack beschrieben. Bei dem Werkstück handelt es sich in diesem Fall um Karosserieteile eines Kraftfahrzeugs aus Stahl- oder Eisenblech. Um die zu lackierende Teilfläche abzugrenzen bzw. nicht zu lackierende Teile abzudecken, wird ein Abschirmelement in Form eines Maskierungsmittels vorgeschlagen, das zumindest teilweise magnetisch ist. Das Abschirmelement hält während dem Aufbringen des Beschichtungsmaterials über Magnetkraft am Werkstück. Sobald zuviel Beschichtungsmaterial am Abschirmelement anhaftet, wird es teilweise oder vollständig entsorgt.

Die US 2003/039797 A1 offenbart eine Vorrichtung, um eine transparente Schicht auf einen scheibenförmigen Träger aufzubringen. Dabei weist die Vorrichtung ein Abdeckelement auf, über welches ein Eindringen des Beschichtungssubstrats durch ein axiales Loch des scheibenförmigen Trägers verhindert werden soll.

In der EP 1 886 737 A1 ist ein Verfahren zum Beschichten einer Teilfläche eines Werkstücks mit einem Beschichtungsmaterial offenbart. Zum Abgrenzen der Teilfläche während des Aufbringens des Beschichtungsmaterials ist an dem Werkstück ein Abschirmelement angeordnet. Zum Anschluss des Abschirmelements an das Werkstück, ist das Abschirmelement teilweise magnetisch, so dass das Abschirmelement während dem Aufbringen des Beschichtungsmaterials über Magnetkraft am Werkstück gehalten ist.

Demgegenüber ist es insbesondere die Aufgabe der Erfindung, ein Verfahren und ein Abschirmelement vorzuschlagen, welche ein einfaches und damit kostengünstiges Beschichten einer Teilfläche eines Werkstücks ermöglichen. Erfindungsgemäß wird diese Aufgabe mit einem Verfahren mit den Merkmalen des Anspruchs 1 und ein Abschirmelement mit den Merkmalen des Anspruchs 10 gelöst.

Erfindungsgemäss wird beim Beschichten einer Teilfläche eines Werkstücks mit einem magnetisierbaren Beschichtungsmaterial zum Abgrenzen der genannten Teilfläche ein zumindest während eines Aufbringens des Beschichtungsmaterials magnetisches Abschirmelement an dem Werkstück angeordnet, wobei sich beim Aufbringen des Beschichtungsmaterials auch Beschichtungsmaterial am Abschirmelement anlagert. Nach ein- oder mehrmaligem Gebrauch des Abschirmelements wird das Abschirmelement zum Entfernen von angelagertem Beschichtungsmaterial entmagnetisiert. Das angelagerte Beschichtungsmaterial hält dabei am Abschirmelement hauptsächlich oder ausschliesslich auf Grund einer magnetischen Anziehungskraft zwischen dem Abschirmelement und dem Beschichtungsmaterial. Durch das genannte Entmagnetisieren fällt das am Abschirmelement angelagerte Beschichtungsmaterial von alleine vom Abschirmelement ab. Falls notwendig kann das Entfernen des Beschichtungsmaterials durch einfaches Schütteln des Abschirmelements und/oder Abwischen unterstützt werden. Somit kann das am Abschirmelement angelagerte Beschichtungsmaterial sehr einfach und schnell und damit kostengünstig entfernt werden. Ausserdem tritt am gesamten Abschirmelement kein Verschleiss auf, so dass es häufig wiederverwendet werden kann. Ein aufwändiges mechanisches Entfernen oder der häufige Austausch von Teilen des Abschirmelements oder des gesamten Abschirmelements ist nicht notwendig. Da das Entfernen des Beschichtungsmaterials sehr einfach ist, kann es sehr häufig durchgeführt werden, beispielsweise nach jedem Beschichten der Teilfläche. Damit ist gewährleistet, dass das Abschirmelement immer exakt die gewünschte Form aufweist und sich seine Form nicht durch viele übereinander liegende Schichten des Beschichtungsmaterials mit der Zeit verändert.

Damit wird immer eine sehr exakte und reproduzierbare Abgrenzung der Teilfläche gewährleistet, womit sichergestellt wird, dass immer genau die gewünschte Teilfläche beschichtet wird.

Das Beschichtungsmaterial kann beispielsweise als ein Pulver auf ferromagnetischer Basis, beispielsweise Eisenbasis ausgeführt sein, wie es in der EP 1174524 A2 der Anmelderin beschrieben ist. Es kann als eine Mischung aus Eisen (Fe), Chrom (Cr), Mangan (Mn), Schwefel (S) und Kohlenstoff (C) ausgeführt sein.

Beispielsweise kann das Beschichtungsmaterial folgende Zusammensetzung aufweisen:
Fe = Differenz auf 100 Gewichtsprozent
Cr = 0,1 bis 18,0 Gewichtsprozent
Mn = 0,1 bis 6,0 Gewichtsprozent
S = 0,01 bis 0,5 Gewichtsprozent
C = 0,1 bis 1,2 Gewichtsprozent.

Es können aber auch andere geeignete magnetisierbare Beschichtungsmaterialien verwendet werden.

Unter einem "Abgrenzen" der Teilfläche mit dem Abschirmelement soll in diesem Zusammenhang verstanden werden, dass das Abschirmelement so angeordnet wird, dass das Beschichtungsmaterials nur auf die genannte Teilfläche aufgebracht wird und nicht zusätzlich auf nicht erwünschte Flächen oder die Umgebung des Werkstücks.

Das Entfernen des Beschichtungsmaterials vom Abschirmelement kann automatisiert oder von Hand erfolgen. Es kann insbesondere in einer speziellen Entmagnetisierstation erfolgen, in der das entfernte Beschichtungsmaterial abgeführt, also beispielsweise abgesaugt werden kann.

In Ausgestaltung der Erfindung weist das Abschirmelement eine Anti-Haft-Beschichtung auf, welche ein Anhaften des Beschichtungsmaterials am Abschirmelement zumindest erschwert oder verhindert. Unter einem "Anhaften" soll in diesem Zusammenhang der Aufbau einer Verbindung zwischen dem Beschichtungsmaterial und dem Abschirmelement verstanden werden, die das Beschichtungsmaterial zusätzlich zur oben beschriebenen magnetischen Anziehungskraft am Abschirmelement hält. Damit kann das Beschichtungsmaterial während oder nach dem Entmagnetisieren besonders einfach vom Abschirmelement entfernt werden. Die Anti-Haft-Beschichtung ist beispielsweise bis maximal 2 mm dick.

Die Anti-Haft-Beschichtung ist insbesondere als eine keramische Beschichtung ausgeführt. Besonders vorteilhaft ist eine Anti-Haft-Beschichtung, die aus mit Magnesium-Oxid stabilisiertem Zirkonium-Oxid hergestellt ist. Dazu kann beispielsweise ein Beschichtungsmaterial verwendet werden, das von der Anmelderin mit der Verkaufsbezeichnung Metco 210 vertrieben wird und die Zusammensetzung ZrO₂ 24MgO aufweist. Damit kann zum einen die Anti-Haft-Beschichtung einfach und kostengünstig mittels eines thermischen Spritzverfahrens, beispielsweise einem Plasma-Spritzverfahrens aufgebracht werden und zum anderen verhindert eine derartige Anti-Haft-Beschichtung besonders wirkungsvoll das Anhaften von Beschichtungsmaterial am Abschirmelement.

In Ausgestaltung der Erfindung sind das Werkstück als ein Kurbelgehäuse für einen Verbrennungsmotor und die Teilfläche als eine Zylinder-Innenwand eines Zylinders des Kurbelgehäuses ausgeführt. Das Kurbelgehäuse besteht insbesondere aus einer Aluminium- oder Magnesium-Legierung oder aus Gusseisen und die Beschichtung der Zylinder-Innenwand wird dabei aufgebracht, um einen möglichst geringen Reibungskoeffizienten zwischen einem Kolben, der sich im Betrieb des Verbrennungsmotors im Zylinder hin und her bewegt, und dem Zylinder zu erreichen. Derartige Beschichtungen werden zum Teil in einer Serienfertigung mit grossen Stückzahlen hergestellt, so dass damit durch das erfindungsgemässe Verfahren besonders grosse Kosteneinsparungen ermöglicht werden.

In Ausgestaltung der Erfindung erfolgt das Aufbringen des Beschichtungsmaterials mittels eines thermischen Spritzverfahrens, also beispielsweise mittels eines Plasma-Spritzverfahrens, das beispielsweise bei Atmosphärendruck ausgeführt wird. Derartige Plasma-Spritzverfahren werden als so genannte APS-Verfahren bezeichnet. Es können aber auch andere Beschichtungsverfahren verwendet werden, mittels welchen ein magnetisierbares Beschichtungsmaterial aufgebracht werden kann. Dabei kann es sich beispielsweise um ein Plasma-Spritzverfahren handeln, das bei verringertem Druck durchgeführt wird, was als ein so genanntes LPPS-Verfahren bezeichnet wird. Darüber hinaus sind weitere Verfahren wie Flammspritzen, Hochgeschwindigkeitsflammspritzen, Lichtbogenspritzen oder Kaltgasspritzen möglich.

In Ausgestaltung der Erfindung ist das Abschirmelement als ein Elektromagnet ausgeführt, der zumindest während des Aufbringens des Beschichtungsmaterials aktiviert ist. Unter "aktiviert" soll in diesem Zusammenhang verstanden werden, dass der Elektromagnet so von einer elektrischen Energiequelle versorgt wird, dass er eine magnetische Anziehungskraft auf das Beschichtungsmaterial ausüben kann. Bei der Ausführung des Abschirmelements als Elektromagnet ist vorteilhafterweise das Entmagnetisieren besonders einfach durchführbar, indem die Versorgung mit elektrischer Energie unterbrochen und damit der Elektromagnet deaktiviert wird. Ausserdem kann in dem Fall der Elektromagnet besonders einfach nur dann aktiviert werden, wenn eine magnetische Anziehungskraft des Abschirmelements auch erwünscht ist, also beispielsweise nur während dem Aufbringen des Beschichtungsmaterials.

In Ausgestaltung der Erfindung ist das Abschirmelement als ein Dauermagnet ausgeführt, der nach dem Entmagnetisieren zum Entfernen des angelagerten Beschichtungsmaterials wieder magnetisiert wird und damit wieder bei einem erfindungsgemässen Beschichtungsverfahren eingesetzt werden kann. Damit ist während des Beschichtens keine elektrische Verbindung zum Abschirmelement notwendig, was je nach Einsatzort des Abschirmelements vorteilhaft sein kann.

Der Dauermagnet ist insbesondere aus einem ferromagnetischen Material, beispielsweise Eisen oder falls ein stärkerer Dauermagnet erforderlich ist, aus Samarium-Cobalt (SmCo₅) oder Neodym-Eisen-Bor (Nd₂Fe₁₄B) herstellt.

Dabei kann das Abschirmelement komplett oder zumindest teilweise aus dem genannten Material bestehen.

Die Entmagnetisierung erfolgt in diesem Fall dadurch, dass das Abschirmelement einem starken Wechsel-Magnetfeld ausgesetzt wird, das dann allmählich abklingt. Dieses Magnetfeld muss so stark sein, dass die so genannte Koerzitivfeldstärke des Materials des Dauermagneten erreicht wird. Durch das Wechselfeld erfolgt eine Ummagnetisierung der dauermagnetischen Materialien mit abnehmender Amplitude.

Die anschliessende Magnetisierung des Abschirmelements erfolgt dadurch, dass es einem starken Dauermagnetfeld ausgesetzt wird.

In Ausgestaltung der Erfindung ist das Abschirmelement als ein Teil einer Aufnahmevorrichtung für das Werkstück ausgeführt. Bei einer industriellen Fertigung sind Werkstücke meist in Aufnahmevorrichtungen angeordnet, um so ein einfaches Handling und/oder eine exakte Positionierung des Werkstücks während der Bearbeitung, beispielsweise während der Beschichtung zu gewährleisten. Durch die Ausgestaltung des Abschirmelements als ein Teil einer derartigen Aufnahmevorrichtung ist kein separater Arbeitsschritt für das Anordnen des Abschirmelements am Werkstück notwendig. Damit kann ein sonst notwendiger Arbeitsschritt entfallen, was einen einfachen und damit kostengünstigen Ablauf des Beschichtungsverfahrens ermöglicht. Die Ausgestaltung des Abschirmelements als ein Teil einer derartigen Aufnahmevorrichtung ist insbesondere dann sinnvoll möglich, wenn das Entfernen des Beschichtungsmaterials vom Abschirmelement ohne Demontage des Abschirmelements möglich ist, also beispielsweise bei der Ausführung des Abschirmelements als ein Elektromagnet.

Die oben genannte Aufgabe der Erfindung wird auch von einem Abschirmelement zum Abgrenzen einer Teilfläche eines Werkstücks, welche mit einem magnetisierbaren Beschichtungsmaterial beschichtet werden soll, gelöst, welches als ein Elektromagnet ausgeführt ist.

Das Abschirmelement weist insbesondere eine Anti-Haft-Beschichtung auf, welche ein Anhaften des Beschichtungsmaterials am Abschirmelement zumindest erschwert. Die Anti-Haft-Beschichtung ist insbesondere aus mit Magnesium-Oxid stabilisiertem Zirkonium-Oxid hergestellt.

Das Abschirmelement ist dabei insbesondere als ein Teil einer Aufnahmevorrichtung für das Werkstück ausgeführt.

Weitere Vorteile, Merkmale und Einzelheiten der Erfindung ergeben sich anhand der nachfolgenden Beschreibung von Ausführungsbeispielen sowie anhand der Zeichnung.

Die einzige Figur zeigt eine Prinzipdarstellung eines Kurbelgehäuses für einen Verbrennungsmotors mit zwei Abschirmelenenten während eines Beschichtungsvorgangs einer Zylinderinnenfläche.

Gemäss der einzigen Figur weist ein Kurbelgehäuse 10 für einen Verbrennungsmotor einen Zylinder 11 auf. Das Kurbelgehäuse 10 weist insgesamt vier Zylinder auf, von denen in der Schnittdarstellung der einzigen Figur nur der Zylinder 11 zu sehen ist. Auf eine Zylinder-Innenwand 12 des Zylinders 11 soll eine Schicht aus einem magnetisierbaren Beschichtungsmaterial aufgetragen werden. Das Kurbelgehäuse 10 kann damit als ein Werkstück und die Zylinder-Innenwand 12 als eine Teilfläche des Werkstücks angesehen werden.

Das Beschichtungsmaterial wird mittels eines rotierenden Plasma-Brenners 13 aufgebracht. Mittels einer nicht dargestellten Positionierungseinrichtung kann der Plasma-Brenner 13 in axialer Richtung des Zylinders 11 verfahren werden und so die gesamte Zylinder-Innenfläche 12 beschichtet werden.

Um ein Aufbringen von Beschichtungsmaterial auf einer Oberseite 14 des Kurbelgehäuses 10 zu verhindern, ist an der Oberseite 14 fluchtend mit dem Zylinder 11 ein erstes Abschirmelement 15 angeordnet. Das erste Abschirmelement 15 ist hohlyzlindrisch ausgeführt und weist an seiner Innenfläche eine keramische Anti-Haft-Beschichtung 16 auf, die aus mit Magnesium-Oxid stabilisiertem Zirkonium-Oxid hergestellt ist. In der Figur ist die Anti-Haft-Beschichtung 16 stark überzeichnet dargestellt. Ein Innendurchmesser des ersten Abschirmelements 15 inklusive Anti-Haft-Beschichtung 16 entspricht dabei einem Innendurchmesser des Zylinders 11.

Das erste Abschirmelement 15 ist als ein Dauermagnet ausgeführt und zieht damit das magnetisierbare Beschichtungsmaterial an und hält es fest. Damit lagert sich beim Aufbringen des Beschichtungsmaterials auch Beschichtungsmaterial am Abschirmelement 15 an. Durch die Anti-Haft-Beschichtung 16 entsteht darüber hinaus keine Verbindung zwischen dem Beschichtungsmaterial und dem ersten Abschirmelement 15, so dass das Beschichtungsmaterial alleine durch die magnetische Anziehungskraft am Abschirmelement 15 gehalten wird.

Nach ein- oder mehrmaligen Gebrauch des ersten Abschirmelements 15 wird es in einer nicht dargestellten Entmagnetisierstation entmagnetisiert, so dass das angelagerte Beschichtungsmaterial abfällt und entsorgt oder wiederverwendet werden kann. Nach dem Entmagnetisieren wird das erste Abschirmelement 15 wieder magnetisiert und so wieder einsatzfähig gemacht.

Das Kurbelgehäuse 10 ist an einer Unterseite 17 in einer Aufnahmevorrichtung 18 angeordnet, welche eine genaue Positionierung des Kurbelgehäuses 10 gegenüber dem Plasmabrenner 13 sicherstellt. Die Aufnahmevorrichtung 18 weist ein zweites Abschirmelement 19 auf, das einen Kurbelgehäuse-Innenraum 20 vor dem ungewollten Aufbringen von Beschichtungsmaterial schützt und so die zu beschichtende Teilfläche in Richtung Unterseite 17 des Kurbelgehäuses 10 abgrenzt. Das zweite Abschirmelement 19 weist ebenfalls eine hohlzylinderförmige Grundform auf und ist als ein Elektromagnet ausgeführt. Es weist dazu eine an seiner Aussenseite angeordnete Spule 21 auf, die über elektrische Leitungen 22 von einer nicht weiter dargestellten elektrischen Energieversorgung mit elektrischer Energie versorgt werden kann. An seiner Innenseite weist es wie das erste Abschirmelement 15 eine nicht dargestellte keramische Anti-Haftbeschichtung auf.

Die Spule 21 wird dann mit elektrischer Energie versorgt und damit die als Elektromagnet ausgeführte zweite Abschirmvorrichtung 19 aktiviert, wenn das Beschichtungsmaterial mittels des Plasma-Brenners 13 aufgebracht wird. Ist das Auftragen beendet, wird die Versorgung mit elektrischer Energie unterbrochen, womit die zweite Abschirmvorrichtung 19 entmagnetisiert wird. Als Folge davon fällt das an dem zweiten Abschirmelement 19 angelagerte Beschichtungsmaterial ab und kann entsorgt oder wiederverwendet werden.

## Patentansprüche

1. Verfahren zum Beschichten einer Teilfläche (12) eines Werkstücks (10) mit einem magnetisierbaren Beschichtungsmaterial, wobei
- zum Abgrenzen der genannten Teilfläche (12) ein zumindest während eines Aufbringens des Beschichtungsmaterials magnetisches Abschirmelement (15, 19) an dem Werkstück (10) angeordnet wird und
- das Abschirmelement (15, 19) zum Entfernen von angelagertem Beschichtungsmaterial entmagnetisiert wird.

2. Verfahren nach Anspruch 1,
**dadurch gekennzeichnet, dass**
das Abschirmelement (15, 19) eine Anti-Haft-Beschichtung (16) aufweist, welche ein Anhaften des Beschichtungsmaterials am Abschirmelement (15, 19) zumindest erschwert.

3. Verfahren nach Anspruch 2,
**dadurch gekennzeichnet, dass**
die Anti-Haft-Beschichtung (16) als eine keramische Beschichtung ausgeführt ist.

4. Verfahren nach Anspruch 3,
**dadurch gekennzeichnet, dass**
die Anti-Haft-Beschichtung (16) aus mit Magnesium-Oxid stabilisiertem Zirkonium-Oxid hergestellt ist.

5. Verfahren nach einem der Ansprüche 1 bis 4,
**dadurch gekennzeichnet, dass**
das Werkstück (10) als ein Kurbelgehäuse für einen Verbrennungsmotor und die Teilfläche (12) als eine Zylinder-Innenwand eines Zylinders (11) des Kurbelgehäuses (10) ausgeführt sind.

6. Verfahren nach einem der Ansprüche 1 bis 5,
**dadurch gekennzeichnet, dass**
das Aufbringen des Beschichtungsmaterials mittels eines thermischen Spritzverfahrens erfolgt.

7. Verfahren nach einem der Ansprüche 1 bis 6,
**dadurch gekennzeichnet, dass**
das Abschirmelement (19) als ein Elektromagnet ausgeführt ist, der zumindest während des Aufbringens des Beschichtungsmaterials aktiviert ist.

8. Verfahren nach einem der Ansprüche 1 bis 6,
**dadurch gekennzeichnet, dass**
das Abschirmelement (15) als ein Dauermagnet ausgeführt ist, der nach dem Entmagnetisieren wieder magnetisiert wird.

9. Verfahren nach einem der Ansprüche 1 bis 8,
**dadurch gekennzeichnet, dass**
das Abschirmelement (19) als ein Teil einer Aufnahmevorrichtung (18) für das Werkstück (10) ausgeführt ist.

10. Abschirmelement zum Abgrenzen einer Teilfläche (12) eines Werkstücks (10), welche mit einem magnetisierbaren Beschichtungsmaterial beschichtet werden soll,
**dadurch gekennzeichnet, dass**
das Abschirmelement (19) als ein Elektromagnet ausgeführt ist und hohlzylinderförmig ausgebildet ist.

11. Abschirmelement nach Anspruch 10,
**gekennzeichnet durch**
eine Anti-Haft-Beschichtung, welche ein Anhaften des Beschichtungsmaterials am Abschirmelement (19) zumindest erschwert.

12. Abschirmelement nach Anspruch 11,
**dadurch gekennzeichnet, dass**
die Anti-Haft-Beschichtung als eine keramische Beschichtung ausgeführt ist.

13. Abschirmelement nach Anspruch 12,
**dadurch gekennzeichnet, dass**
die Anti-Haft-Beschichtung aus mit Magnesium-Oxid stabilisiertem Zirkonium-Oxid hergestellt ist.

14. Abschirmelement nach einem der Ansprüche 10 bis 13,
**dadurch gekennzeichnet, dass**
das Abschirmelement (19) als ein Teil einer Aufnahmevorrichtung (18) für das Werkstück (10) ausgeführt ist.

## Claims

1. A method of coating a part surface (12) of a workpiece (10) with a magnetizable coating material, wherein
- a screening element (15, 19) which is magnetic at least during an application of the coating material is arranged at the workpiece (10) to delineate the named part surface (12); and
- the screening element (15, 19) is demagnetized to remove accumulated coating material.

2. A method in accordance with claim 1,
**characterized in that**
the screening element (15, 19) has a non-stick coating (16) which at least makes an adhesion of the coating material to the screening element (15, 19) more difficult.

3. A method in accordance with claim 2,
**characterized in that**
the non-stick coating (16) is designed as a ceramic coating.

4. A method in accordance with claim 3,
**characterized in that**
the non-stick coating (16) is manufactured from zirconium oxide stabilized by magnesium oxide.

5. A method in accordance with any one of the claims 1 to 4,
**characterized in that**
the workpiece (10) is designed as a crankcase for a combustion engine and the part surface (12) is designed as an inner cylinder wall of a cylinder (11) of the crankcase (10).

6. A method in accordance with any one of the claims 1 to 5,
**characterized in that**
the application of the coating material takes place by means of a thermal spray process.

7. A method in accordance with any one of the claims 1 to 6,
**characterized in that**
the screening element (19) is designed as an electromagnet which is activated at least during the application of the coating material.

8. A method in accordance with any one of the claims 1 to 6,
**characterized in that**
the screening element (15) is designed as a permanent magnet which is magnetized again after the demagnetization.

9. A method in accordance with any one of the claims 1 to 8,
**characterized in that**
the screening element (19) is designed as a part of a receiving apparatus (18) for the workpiece (10).

10. A screening element for delineating a part surface (12) of a workpiece (10), said part surface to be coated with a magnetizable coating material,
**characterized in that**
the screening element (19) is a hollow cylinder and designed as an electromagnet.

11. A screening element in accordance with claim 10,
**characterized by**
a non-stick coating which at least makes an adhesion of the coating material to the screening element (19) more difficult.

12. A screening element in accordance with claim 11,
**characterized in that**
the non-stick coating is designed as a ceramic coating.

13. A screening element in accordance with claim 12,
**characterized in that**
the non-stick coating is manufactured from zirconium oxide stabilized by magnesium oxide.

14. A screening element in accordance with any one of the claims 10 to 13,
**characterized in that**
the screening element (19) is designed as a part of a receiving apparatus (18) for the workpiece (10).

## Revendications

1. Procédé de revêtement d'une partie de surface (12) d'une pièce (10) avec un matériau de revêtement magnétisable,
- un élément de protection (15, 19) magnétique au moins pendant une application du matériau de revêtement étant disposé sur la pièce (10) pour délimiter ladite partie de surface (12),
- l'élément de protection (15, 19) étant démagnétisé pour l'enlèvement du matériau de revêtement déposé.

2. Procédé selon la revendication 1,
**caractérisé en ce que**
l'élément de protection (15, 19) présente un revêtement anti-adhérence (16) qui au moins gêne une adhérence du matériau de revêtement sur l'élément de protection (15, 19).

3. Procédé selon la revendication 2,
**caractérisé en ce que**
le revêtement anti-adhérence (16) est réalisé en tant que revêtement céramique.

4. Procédé selon la revendication 3,
**caractérisé en ce que**
le revêtement anti-adhérence (16) est réalisé en oxyde de zirconium stabilisé avec de l'oxyde de magnésium.

5. Procédé selon l'une des revendications 1 à 4,
**caractérisé en ce que**
la pièce (10) est réalisée en tant que carter de moteur pour un moteur à combustion, et la partie de surface (12) est réalisée en tant que paroi interne de cylindre d'un cylindre (11) du carter de moteur (10).

6. Procédé selon l'une des revendications 1 à 5,
**caractérisé en ce que**
l'application du matériau de revêtement s'effectue au moyen d'un procédé de projection thermique.

7. Procédé selon l'une des revendications 1 à 6,
**caractérisé en ce que**
l'élément de protection (19) est réalisé en tant qu'électroaimant qui est activé au moins pendant l'application du matériau de revêtement.

8. Procédé selon l'une des revendications 1 à 6,
**caractérisé en ce que**
l'élément de protection (15) est réalisé en tant qu'aimant permanent qui est remagnétisé après la démagnétisation.

9. Procédé selon l'une des revendications 1 à 8,
**caractérisé en ce que**
l'élément de protection (19) est réalisé en tant que partie d'un dispositif de réception (18) pour la pièce (10).

10. Elément de protection pour la délimitation d'une partie de surface (12) d'une pièce (10), laquelle partie doit être revêtue avec un matériau de revêtement magnétisable,
**caractérisé en ce que**
l'élément de protection (19) est réalisé en tant qu'électroaimant et est constitué en forme de cylindre creux.

11. Elément de protection selon la revendication 10,
**caractérisé par**
une couche anti-adhérence qui au moins gêne une adhérence du matériau de revêtement sur l'élément de protection (19).

12. Elément de protection selon la revendication 11,
**caractérisé en ce que**
la couche anti-adhérence est réalisée en tant que revêtement céramique.

13. Elément de protection selon la revendication 12,
**caractérisé en ce que**
la couche anti-adhérence est fabriquée en oxyde de zirconium stabilisé avec de l'oxyde de magnésium.

14. Elément de protection selon l'une des revendications 10 à 13,
**caractérisé en ce que**
l'élément de protection (19) est réalisé en tant que partie d'un dispositif de réception (18) pour la pièce (10) .
